# FASCICULE DE BREVET EUROPEEN

(11) **EP 0 544 606 B1**
(45) Date de publication et mention de la délivrance du brevet: **19.02.1997**
(21) Numéro de dépôt: 92420438.1
(22) Date de dépôt: 25.11.1992
(51) Int. Cl.: E02D 1/02

(54) **Tête de mesure pour pénétromètre et bâti de pénétromètre en faisant application**
Penetrometerkopf mit Gehäuse, und seine Anwendung
Penetrometer measuring head and casing for the penetrometer, and it's use

(30) Priorité: 25.11.1991 FR 9114763
(43) Date de publication de la demande: 02.06.1993
(73) Titulaire: AMAP'Sols ATELIERS MOBILES D'AUSCULTATION PAR PENETRATION DES SOLS S.A., F-42570 Saint-Heand (FR)
(72) Inventeur: Petit-Maire, Michel, F-42570 Saint Heand (FR); Bardot, Francis, F-69003 Lyon (FR)
(74) Mandataire: Thibault, Jean-Marc

(56) Documents cités:
- DE-A- 2 503 414
- DE-A- 2 628 400
- GB-B- 1 463 433

## Description

La présente invention concerne le domaine des moyens techniques, appelés couramment pénétromètres, et conçus pour permettre la réalisation d'essais de pénétration pour la reconnaissance d'un sol ou d'un terrain, en vue d'en déterminer son état et sa qualité, en particulier, en ce qui concerne la densité, la compacité, la résistance et la dureté.

D'une manière générale, un pénétromètre est adapté pour permettre l'enfoncement dans le sol d'une sonde placée à l'extrémité inférieure d'un train de tubes ou de tiges assurant la transmission des efforts jusqu'à une tête de mesure située au sommet de ce train de tiges. Cette tête permet de mesurer, lors de l'enfoncement vertical de la sonde, différents paramètres nécessaires pour reconnaître l'état ou la qualité du sol sondé.

Généralement, l'élément inférieur du train de tiges comporte une sonde constituée d'une petite pointe, prolongée par une tige centrale, et d'une grosse pointe prolongeant la petite pointe et portée par un tube intermédiaire entourant concentriquement la tige centrale. Le tube intermédiaire est monté à l'intérieur d'un fût de protection concentrique au tube intermédiaire.

D'une manière classique, la tête de mesure est capable de déterminer l'effort de pointe exercé sur la petite et/ou sur la grosse pointe, la résistance s'exerçant sur la paroi latérale de la sonde et la résistance s'exerçant sur l'ensemble du train de tiges. De telles mesures s'effectuent, principalement, au cours d'une opération, dite de fonçage statique, au cours de laquelle est exercée une pression continue sur le sommet du train de tiges, à l'aide, généralement, de vérins hydrauliques.

Lorsque le terrain rencontré présente une zone ayant une grande résistance ou dureté, il est possible de poursuivre le fonçage statique uniquement par l'enfoncement de la tige centrale. Lorsque la petite pointe est définitivement bloquée, la pénétration de la sonde est poursuivie, par l'intermédiaire d'un mouton de battage assurant un fonçage, dit dynamique. Lors de l'opération de fonçage dynamique, les mesures sont interrompues pour éviter un endommagement de la tête de mesure.

Le brevet **FR 2 271 343** divulgue un tel pénétromètre assurant un fonçage statique et un fonçage dynamique. Ce pénétromètre comporte une structure fixe, munie de glissières verticales servant de guides à un chariot mobile commandé en déplacement descendant ou ascendant, par l'intermédiaire de deux vérins hydrauliques. Ce chariot mobile est équipé d'un mouton de battage agissant sur une enclume montée coulissante dans des glissières portées par le cadre mobile. Entre cette enclume disposée sous le mouton, et le sommet du train de tubes, est interposée la tête de mesure capable d'effectuer les différentes mesures lors de l'opération de fonçage statique. Pour l'opération de fonçage dynamique, cette tête de mesure est retirée.

Le brevet décrit ci-dessus vise, justement, à remplacer l'opération manuelle de démontage et de remontage de la tête de mesure, par une opération automatique, en vue de faciliter de telles opérations de montage et de démontage. Il est à noter que le montage et le démontage de la tête de mesure doivent être effectués un grand nombre de fois au cours d'un sondage, en raison de la mise en oeuvre, alternativement, du fonçage statique et du fonçage dynamique.

Pour tenter de résoudre ce problème, le brevet ci-dessus propose de mettre en oeuvre un bâti de pénétromètre, dont la structure fixe est articulée autour d'un axe horizontal décalé par rapport à l'axe du train de tubes. Lorsque les deux vérins, qui commandent en déplacement le chariot mobile, arrivent en fin de course ascendante, la structure fixe du bâti pivote ou bascule autour de son axe horizontal. Le basculement de la structure fixe du bâti est mis à profit pour amener automatiquement la tête de mesure dans une position de non utilisation.

A cet effet, lorsque le bâti se trouve en position basculée, le chariot mobile est abaissé au moyen de ses deux vérins de commande pour amener la tête de mesure, au cours de sa trajectoire descendante, en relation d'un support de maintien et de centrage. Les mouvements inverses sont ensuite effectués pour amener le chariot mobile dans l'alignement du train de tiges, de manière à autoriser l'opération de fonçage dynamique. Pour une opération de fonçage statique ultérieure, les vérins sont pilotés selon le mouvement décrit ci-dessus, afin d'assurer le chargement de la tête de mesure sur le chariot mobile, en vue de l'amener au sommet du train de tiges.

Il apparaît que l'opération de montage de la tête de mesure sur le chariot mobile, ainsi que son positionnement sur un support fixe, sont effectués automatiquement, par le basculement de la structure fixe sur le bâti. La solution technique proposée par ce brevet limite, indéniablement, les opérations manuelles de manutention de la tête de mesure, pour passer d'une opération de fonçage statique à une opération de fonçage dynamique, et inversement.

Toutefois, une telle solution ne donne pas satisfaction en pratique.

En effet, la tête de mesure subit des vibrations, voire des chocs, lors de son montage et démontage sur le chariot mobile et sur le support de maintien en position de non utilisation. Les composants sensibles de la tête de mesure ne sont alors plus capable d'assurer des mesures fiables, sûres et fidèles, au cours des opérations de sondage d'un sol. De telles contraintes imposent la mise en oeuvre d'étalonnages répétés, voire le remplacement de certains composants constitutifs de la tête de mesure, ce qui annihile les avantages d'une telle solution automatique par rapport à une solution manuelle de démontage et de montage de la tête de mesure.

De plus, il apparaît que les opérations de manutention de la tête de mesure imposent le déplacement complet de la structure du pénétromètre, ce qui constitue une opération relativement complexe et d'exécution difficile, dans le cas où le bâti, équipé de son mouton de battage, représente un poids important.

Par ailleurs, la tête de mesure décrite est adaptée pour être mise en oeuvre, principalement, avec un type donné de tiges et de sondes, ce qui limite les applications de cette tête de mesure.

L'objet de la présente invention vise donc à remédier à ces inconvénients en proposant une tête de mesure pour pénétromètre, agencée de manière à rester dans une position fixe lors des opérations de fonçage statique et de fonçage dynamique.

La tête de mesure conforme au préambule de la revendication 1 permet de mesurer, selon un axe de mesure, les efforts transmis à un train de tiges lors de leur pénétration ou arrachage, la tête de mesure comportant au moins un premier moyen pour capter les efforts transmis par l'un au moins des éléments constitutifs du train de tiges.

Selon l'invention, la tête de mesure comporte au moins un fourreau intérieur délimitant un passage traversant la tête de mesure de part en part, selon l'axe de mesure, et adapté pour autoriser le libre coulissement, avec jeu, pour un arbre de battage entraîné en déplacements alternatifs par l'intermédiaire d'un appareil de battage et équipé, à sa partie terminale, d'un moyen d'assemblage temporaire avec un élément constitutif du train de tiges, le fourreau intérieur assurant la transmission des efforts entre l'un au moins des éléments constitutifs du train de tiges et le premier moyen pour capter les efforts transmis correspondants.

Selon une forme de réalisation avantageuse, la tête de mesure comporte, également, un fourreau extérieur entourant à distance le fourreau intérieur et assurant la transmission des efforts entre au moins l'un des éléments constitutifs du train de tiges et un second moyen pour capter les efforts transmis correspondants.

Les fourreaux intérieur et extérieur de la tête de mesure comportent chacun une partie terminale filetée destinée à assurer le montage d'outillages adaptés pour le fonçage statique avec un train de tiges complet ou uniquement avec la tige centrale. L'objet de l'invention vise, également, à proposer un arbre de battage traversant librement la tête de mesure et destiné à être assemblé temporairement à la tige centrale, par l'intermédiaire d'un outillage correspondant.

L'objet de l'invention permet ainsi, le passage d'un mode de fonçage statique à un mode de fonçage dynamique par le simple changement des outillages de liaison entre les divers éléments constitutifs du train de tiges et l'arbre de battage ou la tête de mesure.

L'invention vise, également, à proposer un bâti de pénétromètre équipé d'un appareil de battage constitué, de préférence, par un marteau hydraulique qui offre l'avantage de présenter une fréquence de frappe réglable.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une vue en perspective éclatée montrant un pénétromètre conforme à l'invention.

La **fig. 2** est une vue en coupe-élévation montrant le pénétromètre en cours d'enfoncement d'un train de tiges.

La **fig. 3** est une vue en coupe-élévation d'un pénétromètre illustré dans une position caractéristique.

La **fig. 4** est une vue en coupe d'une tête de mesure conforme à l'invention.

La **fig. 5** est une vue de dessous prise sensiblement selon les lignes **V-V** de la **fig. 4.**

La **fig. 6** est une vue en coupe de la tête de mesure selon l'invention, équipée pour fonctionner en mode de fonçage statique avec le jeu complet de tubes.

La **fig. 7** est une vue partielle de la tête de mesure équipée pour assurer le fonçage en mode statique avec uniquement la tige centrale du train de tiges.

La **fig. 8** est une vue, analogue à la **fig. 7**, montrant une autre variante de réalisation de la tête de mésure assurant un fonctionnement en mode statique, uniquement avec la tige centrale.

La **fig. 9** est une vue partielle, en coupe-élévation, d'une autre variante de réalisation d'une tête de mesure conforme à l'invention.

La **fig. 10** est une vue de dessous de la variante illustrée à la **fig. 9** et prise sensiblement selon les lignes **X-X.**

Tel que cela apparaît plus précisément aux **fig. 1 à 3,** le pénétromètre selon l'invention comporte un bâti fixe **1** constituant une structure rigide susceptible d'être adaptée, par son socle **2,** sur un châssis de véhicule. Le bâti **1** est adapté pour supporter une structure de guidage **3** oscillante autour d'un axe horizontal **a** et comportant deux glissières symétriques **4,** normalement verticales, destinées à servir de guide à un chariot mobile **5** déplacé en coulissement ascendant ou descendant, par l'intermédiaire de deux vérins hydrauliques **7.** Ces vérins sont articulés sur le bâti **1** autour d'un axe horizontal **a'** et sur la traverse haute **8** du chariot mobile **5,** selon un axe horizontal **b.**

Le chariot mobile **5** est équipé d'un appareil de battage **12** et d'une tête de mesure **13,** placée en dessous de l'appareil de battage et fixée, par exemple, sur la face inférieure d'une traverse basse **14** du chariot mobile **5.** Dans l'exemple illustré, la tête de mesure **13** est mise en place au sommet d'un train **T** de tronçons de tiges ou de tubes de pénétration **14**_{**1**}**, 14**_{**2**}**...14**_{**n**} assurant l'enfoncement, dans un sol ou terrains **S,** d'une sonde de pénétration placée à l'extrémité inférieure du train de tiges. La contre-pression exercée sur la sonde et transmise par le train de tiges est mesurée par la tête **13.** Classiquement, le tronçon inférieur **14**_{**1**} du train de tiges est équipée de la sonde constituée d'une petite pointe **16** prolongée par une tige centrale **17** et d'une grosse pointe **18** prolongeant le cône de la petite pointe et pourvue d'un tube intermédiaire **19** entourant la tige centrale **17.** Le tube intermédiaire **19** est entouré par un fût de protection **20.** Le tronçon inférieur **14**_{**1**} est enfoncé dans le sol, selon une profondeur donnée, en montant bout à bout des tronçons de tiges **14**_{**2**}**... 14**_{**n**}, constitués chacun d'un fût **20,** d'un tube intermédiaire **19** et d'une tige centrale **17,** raccordés aux tiges et aux fûts des tronçons inférieurs.

D'une manière classique, le chariot mobile **5** est soumis, par l'intermédiaire des vérins **7,** à une pression importante l'entraînant en déplacement descendant. Selon un premier mode de pénétration, dit de fonçage statique, le chariot mobile **5** provoque le déplacement descendant du train **T** de tiges par l'intermédiaire de la tête de mesure **13.** Lorsque la sonde ne peut plus être enfoncée d'une manière statique, c'est-à-dire à l'aide d'une pression continue, en raison de la nature du terrain rencontrée, l'appareil de battage **12** doit être mis en oeuvre pour continuer l'enfoncement du train de tiges à l'intérieur du sol.

Selon l'invention, la tête de mesure **13** est aménagée pour rester en position sur le chariot **5** lors du passage du mode de fonçage statique au mode de fonçage dynamique, et inversement.

A cet effet, tel que cela ressort plus précisément des **fig. 4** et **5**, la tête de mesure **13** est aménagée pour comporter un passage **22** la traversant de part en part, selon un axe **23** qui est parallèle à l'axe de mesure représenté, à titre d'exemple, par l'axe de pénétration du train de tiges. Le passage **22** est adapté pour autoriser le libre coulissement, avec jeu, d'un arbre de battage **24** sollicité en déplacement alternatif par l'intermédiaire de l'appareil de battage **12.** L'arbre **24** passe à travers la traverse inférieure **14** du chariot **5,** par un alésage **25** occupé par deux goupilles **26** montées tangentiellement par rapport à l'arbre **24.** Les goupilles **26** s'étendent à l'intérieur d'une gorge **27** ménagée sur l'arbre **24,** de manière à permettre la retenue de ce dernier en position descendante.

L'arbre de battage **24** est équipé, à sa partie terminale, d'un moyen **28** d'assemblage temporaire avec la tige centrale **17.** D'une manière avantageuse, l'arbre de battage **24** est assemblé à la tige centrale par l'intermédiaire d'un outillage de fonçage dynamique **30** constitué par une bouterolle **31** vissée sur le moyen **28** constitué par un taraudage. L'outillage **30** comporte, également, un téton de battage **32** lié par vissage à la tige centrale **17** et engagé partiellement dans un logement **33** ménagé dans la bouterolle **31.** Le téton **32** est maintenu assemblé avec la bouterolle **31** par l'intermédiaire d'une bague filetée **34.** Tel que cela ressort plus précisément de la **fig. 4,** la bouterolle **31** porte, sur sa paroi extérieure, des méplats **35** pour faciliter sa manoeuvre par une clé **36.**

La tête de mesure **13** selon l'invention n'est ainsi pas démontée lors de l'opération de fonçage dynamique, tout en ne subissant aucune détérioration ou contrainte mécanique. Le passage d'un mode de fonçage statique à un mode de fonçage dynamique consiste, uniquement, à mettre en place l'outillage d'assemblage **30,** entre l'arbre de battage **24** et la tige centrale **17.** La poursuite de la pénétration, selon un mode statique, consiste simplement à réaliser le démontage de l'outillage **30** et à assurer la liaison de la tête de mesure avec les différents éléments du train de tiges. Il est à noter que, lors de cette opération de fonçage dynamique, la mesure de la résistance à l'arrachement du train de tiges peut être assumée par l'intermédiaire de capteurs de pression équipant les vérins **7.**

La tête de mesure **13** selon l'invention est également conçue pour assurer les différentes mesures effectuées lors de la pénétration en mode statique. A cet effet, la tête de mesure **13** comporte au moins un fourreau intérieur **37** délimitant le passage **22** pour l'arbre de battage **24.** Le fourreau **37** assure la transmission des efforts entre l'un au moins des éléments constitutifs du train de tiges et un premier moyen **38** pour capter les efforts transmis. Selon une forme de réalisation préférée, le fourreau intérieur **37** est prolongé par une collerette **38'** venant en appui sur au moins un, et dans l'exemple illustré, trois capteurs de force **39** regroupés ensemble pour former le premier moyen de détection **38.** Tel que cela apparaît plus précisément à la **fig. 5,** la collerette **38** présente une section de forme polygonale et sensiblement triangulaire dans l'exemple illustré dont les sommets reposent chacun sur un capteur **39** correspondant.

Selon une forme de réalisation préférée, la tête de mesure **13** comporte au moins un fourreau extérieur **40** entourant à distance, de manière concentrique, le fourreau intérieur **37** et assurant la transmission des efforts entre l'un au moins des éléments constitutifs du train de tiges et un deuxième moyen **42** pour capter les efforts transmis correspondants. Le fourreau extérieur **40** comporte une collerette **43** présentant, également, une section de forme polygonale, à caractère triangulaire dans l'exemple illustré, venant en appui sur trois capteurs **45** regroupés pour former le deuxième moyen de détection **42.**

D'une manière avantageuse, les collerettes **38** et **43** sont décalées angulairement, comme illustré à la **fig. 5,** de manière à permettre le montage entrelacé des capteurs **39, 45** disposés selon un cercle. Les capteurs **39, 45** sont reliés par des vis **47** et **48,** respectivement, au fourreau intérieur **37** et au fourreau extérieur **40.** Les capteurs **39, 45** sont maintenus, par des vis **49,** sur une platine commune de montage **51** adaptée par des moyens d'assemblage **52,** en dessous de la traverse inférieure **14** du chariot mobile **5.** Les capteurs de forces sont du type, par exemple, à jauges d'extensométrie.

Tel que cela apparaît plus précisément à la **fig. 6,** la tête de mesure ainsi constituée est destinée à être associée à un outillage **55** pour le fonçage statique avec le train de tiges complet. Cet outillage **55** est constitué par une bague filetée **56** coopérant avec un taraudage **57** ménagé dans le fourreau extérieur **40.** La bague **56** est destinée à venir en appui sur le fût de guidage **20,** en vue de permettre la mesure de l'effort de frottement par les capteurs **45** associés. L'outillage **55** comporte, également, un embout fileté **58** coopérant avec un taraudage **59** du fourreau intérieur **37.** L'embout **58** est destiné à venir en appui sur la tige centrale **17** et sur le tube intermédiaire **19,** en vue d'assurer la mesure de la résistance à la pénétration par les capteurs **39** associés.

Il est à noter que l'arbre de battage **24** pénètre à l'intérieur du fourreau **37,** en position de repos, sur une mesure donnée autorisant le montage de l'embout **58** sur le fourreau **37.** A cet effet, tel que cela ressort clairement de la **fig. 6,** la partie terminale de l'arbre **24** vient en retrait par rapport au fond du taraudage **59,** lorsque l'arbre occupe sa position maximale inférieure correspondant à celle où les goupilles **26** se trouvent en appui sur les flancs hauts de la gorge **27.** Par ailleurs, la bague **56** permet, selon son degré de vissage dans le fourreau **40,** d'ajuster l'écart entre la sonde et le fût, et de compenser ainsi les décalages susceptibles d'intervenir entre les éléments lors de leur mise bout à bout.

La tête de mesure selon l'invention est destinée, également, à être associée à un outillage **60** pour le fonçage statique réalisé uniquement avec la tige centrale **17** du train de tiges. Ce fonçage statique est mis en oeuvre lorsque la pénétration avec le train de tiges complet n'est plus possible. Tel que cela ressort de la **fig. 7,** l'outillage **60** est constitué par un embout fileté **61** lié au fourreau intérieur **37** et venant en appui sur un embout fileté **62** qui est assemblé avec la tige centrale **17,** en vue de permettre la mesure de la résistance à la pénétration par les capteurs **39** associés. L'outillage **60** comporte, également, une bague filetée **64** assemblée avec le fourreau extérieur **40** et supportant l'embout **62** lié à la tige centrale, de manière qu'au cours d'une opération d'arrachage, la bague **64** entraîne en déplacement l'embout **62,** en vue de permettre la mesure de l'effort de frottement par les capteurs associés **45.**

La **fig. 8** illustre une autre variante de réalisation d'un outillage de fonçage statique **60'** réalisé uniquement avec la tige centrale **17.** Cet outillage est constitué par une bague **70** liée à l'un des fourreaux et, par exemple, avec le fourreau extérieur **40.** Cette bague **70** est en appui sur un téton **71** lié par vissage à la tige centrale **17,** permettant ainsi la mesure de la résistance à la pénétration par les capteurs **45.** Le téton **71** est monté solidaire de la bague **70,** par l'intermédiaire d'un anneau fileté **73,** de manière qu'au cours de l'opération d'arrachage, le téton **71** et la bague **70** se trouvent déplacés pour permettre la mesure de l'effort de frottement par les capteurs **45** associés au fourreau et travaillant alors en traction.

Tel que cela ressort de la description qui précède, la tête de mesure **13** selon l'invention permet de limiter les opérations nécessaires pour passer d'un mode de fonçage statique à un mode de fonçage dynamique, tout en permettant de disposer d'une tête apte à mesurer tous les paramètres nécessaires lors de l'enfoncement de la sonde. La tête de mesure **13,** qui occupe une position fixe pendant toutes les opérations de fonçage statique et dynamique, tout en ne subissant pas de contraintes mécaniques, offre l'avantage de réaliser des mesures fiables. De plus, la tête de mesure selon l'invention présente l'avantage de pouvoir être adaptée au sommet d'un train de tiges ou de sondes présentant des structures, des caractéristiques ou des applications diverses autres que celles décrites, à titre d'exemple, dans la description qui précède.

Tel que cela ressort plus précisément des **fig. 9** et **10,** la tête de mesure **13** selon l'invention peut être équipée d'un troisième fourreau tubulaire **74** monté concentriquement par rapport aux fourreaux **37, 40.** Le fourreau tubulaire **74** est monté, de préférence, de manière amovible sur une pièce support **75** pourvue de deux paires de branches **76** en forme de **"U"** s'étendant de manière symétrique de part et d'autre du fourreau. Avantageusement, la pièce support **75** est montée de façon amovible, par chacune de ses branches **76,** sur une chape **77** à l'aide d'un axe d'assemblage **78** traversant la chape **77** et les branches **76.** Les chapes **77** sont fixées rigidement sur les montants **5a** du chariot **5,** en dessous de la traverse basse **14,** de manière que le fourreau **74** s'étende dans un plan inférieur par rapport aux fourreaux **37, 40.** A cet égard, il est à noter que la bague **56** et l'embout **58** sont prolongés, respectivement, par des nez **56a, 58a** destinés à s'engager partiellement dans le fourreau **74,** afin de coopérer avec les éléments respectifs de la sonde. Le troisième fourreau **74** entoure donc les éléments associés aux fourreaux **37, 40.**

Le fourreau tubulaire **74** est destiné à agir sur l'un des éléments constitutifs du train de tiges, tel que, par exemple, un manchon **79** entourant le fût de protection **20.** La mise en oeuvre d'un troisième fourreau tubulaire **74** permet ainsi de l'utiliser avec des sondes de mesure à frottement latéral unitaire constituées par quatre éléments **16, 18, 20, 79.** Cette tête de mesure offre donc l'avantage de disposer d'une grandeur supplémentaire mesurée par les capteurs associés aux vérins hydrauliques **7.**

La tête de mesure selon l'invention est, avantageusement mais non exclusivement, associée à un appareil de battage constitué par un marteau hydraulique. Tel qu'illustré à la **fig. 1,** un tel marteau **12** est pourvu de deux joues **80** fixées à la traverse inférieure **14** du chariot mobile **5.** Ce marteau, qui offre l'avantage de présenter une fréquence de frappe variable, est destiné à solliciter, par percussion, l'arbre de battage **24** qui est monté à demeure sur la traverse **14** en pénétrant à l'intérieur de l'alésage **25** et du passage **22** de la tête de mesure. Le chariot mobile **5** présente ainsi un poids réduit par rapport aux chariots connus de pénétromètre. Par conséquent, la structure oscillante **3,** qui est articulée selon l'axe horizontal **a** situé sensiblement à l'aplomb de l'axe du train de tiges, peut être facilement basculée pour dégager l'axe de pénétration du train de tiges. Le pivotement de cette structure **3** est assuré par deux vérins **82** portés par le bâti **1** et actionnant chacun deux bielles **83** et **84** formant une genouillère (**fig. 3**)**.**

L'invention n'est pas limitée aux exemples décrits et représentés, car diverses modifications peuvent y être apportées sans sortir de son cadre.

## Revendications

1. Tête pour pénétromètre mesurant, selon un axe de mesure **(23)**, les efforts transmis à un train (**T**) de tiges lors de leur pénétration ou arrachage, la tête de mesure comportant au moins un premier moyen **(38)** pour capter les efforts transmis par l'un au moins des éléments constitutifs du train de tiges,
caractérisée en ce qu'elle comporte au moins un fourreau intérieur **(37)** délimitant un passage **(22)** traversant la tête de mesure de part en part, selon l'axe de mesure **(23)**, et adapté pour autoriser le libre coulissement, avec jeu, pour un arbre de battage **(24)** entraîné en déplacements alternatifs par l'intermédiaire d'un appareil de battage et équipé, à sa partie terminale, d'un moyen (**28)** d'assemblage temporaire avec un élément constitutif du train de tiges, le fourreau intérieur (**37**) assurant la transmission des efforts entre l'un au moins des éléments constitutifs du train de tiges et le premier moyen (**38**) pour capter les efforts transmis correspondants.

2. Tête de mesure selon la revendication 1, caractérisée en ce qu'elle comporte un fourreau extérieur (**40**) entourant à distance le fourreau intérieur (**37**) et assurant la transmission des efforts entre au moins l'un des éléments constitutifs du train de tiges et un second moyen (**42**) pour capter les efforts transmis correspondants.

3. Tête de mesure selon la revendication 1, caractérisée en ce que les fourreaux intérieur (**37**) et extérieur (**40**) sont montés de manière concentrique l'un par rapport à l'autre et comportent chacun une collerette (**38', 43**) de forme polygonale, décalée angulairement avec l'autre et fixée, respectivement, sur au moins un et, de préférence, une série de capteurs de forces (**39, 45**) regroupés pour constituer le premier moyen (**38**) et le second moyen (**42**) pour capter les efforts transmis, les capteurs (**39, 45**) étant fixés sur une platine commune de montage (**51**).

4. Tête de mesure selon les revendications 1 et 2, caractérisée en ce que les fourreaux intérieur (**37**) et extérieur (40) comportent chacun une partie terminale filetée (**59, 57**), destinée à assurer le montage d'outillages (**55, 60, 60'**) adaptés pour assurer la transmission des efforts entre les fourreaux et les différents éléments constitutifs du train de tiges.

5. Tête de mesure selon la revendication 4, caractérisée en ce qu'elle est associée à un outillage (**55**) pour le fonçage statique avec le train de tiges complet, cet outillage (**55**) étant constitué, d'une part, par une bague filetée (**56**) assemblée avec le fourreau extérieur (**40**) et venant en appui sur le fût de guidage (**20**), en vue de permettre la mesure de l'effort de frottement par les capteurs (**45**) associés au fourreau extérieur et, d'autre part, par un embout fileté (**58**) lié avec le fourreau intérieur (**37**) et en appui sur la tige centrale (**17**) et le tube intermédiaire (**19**), en vue d'assurer la mesure de la résistance à la pénétration par les capteurs (**39**) associés au fourreau intérieur.

6. Tête de mesure selon la revendication 4, caractérisée en ce qu'elle est associée à un outillage (**60**) pour le fonçage statique avec uniquement la tige centrale (**17**), cet outillage (**60**) étant constitué, d'une part, par un embout fileté (**61**) lié au fourreau intérieur (**37**) et en appui sur un embout fileté (**62**) assemblé avec la tige centrale (**17**), en vue de permettre la mesure de la résistance à la pénétration par les capteurs (**39**) associés au fourreau intérieur et, d'autre part, une bague filetée (**64**) assemblée avec le fourreau extérieur (**40**) et supportant l'embout (**62**) lié à la tige centrale, de manière qu'au cours d'une opération d'arrachage, la bague (**64**) entraîne en déplacement l'embout (**62**) lié à la tige centrale, en vue de permettre la mesure de l'effort de frottement par les capteurs associés au fourreau extérieur.

7. Tête de mesure selon la revendication 4, caractérisée en ce qu'elle est associée à un outillage pour le fonçage statique (**60'**) avec uniquement la tige centrale, cet outillage étant constitué par une bague filetée (**70**) liée à l'un des fourreaux et en appui sur un téton (**71**) lié par vissage à la tige centrale (**17**), permettant la mesure de la résistance à la pénétration par les capteurs associés au fourreau, le téton (**71**) étant monté solidaire de la bague par l'intermédiaire d'un anneau fileté **(73**), de manière qu'au cours d'une opération d'arrachage, le téton (**71**) et la bague (**70**) se trouvent déplacés pour permettre la mesure de l'effort de frottement par les capteurs (**45**) associés au fourreau et travaillant alors en traction.

8. Tête de mesure selon l'une des revendications 1 à 7, caractérisée en ce qu'elle comporte un troisième fourreau tubulaire (**74**) concentrique aux fourreaux intérieur (**37)** et extérieur (**40**) et assurant la transmission des efforts entre l'un au moins des éléments constitutifs du train de tiges et des capteurs d'efforts.

9. Bâti de pénétromètre comportant une structure de guidage oscillante munie de glissières (**4**) servant de guides à un chariot mobile (**5**) équipé d'une tête de mesure (**13**) et d'un appareil de battage (**12**),
caractérisé en ce que la tête de mesure (**13**) conforme à l'une des revendications 1 à 8 est fixée sur le chariot mobile (**5**), par l'intermédiaire de la platine de montage (**51**), et en ce que l'appareil de battage (**12**) est monté fixement sur le chariot mobile **(5)**, de manière à solliciter un arbre de battage (**24**) traversant la tête de mesure par son passage central (**22**), en vue d'être assemblé temporairement avec la tige centrale (**17**) du train de tiges.

10. Bâti de pénétromètre selon la revendication 9, caractérisé en ce que l'appareil de battage (**12**) est constitué par un marteau à fréquence variable de battage, destiné à solliciter l'arbre **(24)** monté à demeure à l'intérieur de la tête de mesure (13).

11. Bâti de pénétromètre selon la revendication 9, caractérisé en ce que l'arbre de battage (**24**) est assemblé avec la tige centrale (**17**) par l'intermédiaire d'un outillage de fonçage dynamique (**30**), constitué par une bouterolle (**31**) vissée sur l'arbre de battage et par un téton de battage (**32**) lié à la tige centrale **(17)** et maintenu assemblé avec la bouterolle, par l'intermédiaire d'une bague filetée (**34**).

12. Bâti de pénétromètre selon la revendication 9 ou 10, caractérisé en ce que l'arbre de battage (**24**) est retenu en position descendante par l'intermédiaire de deux goupilles (**26**) portées par une traverse (**14**) du chariot et montées tangentiellement à l'arbre pour s'étendre à l'intérieur d'une gorge (**27**) ménagée sur l'arbre.

13. Bâti de pénétromètre selon la revendication 9, caractérisé en ce que le chariot mobile (**5**) est commandé en déplacement ascendant ou descendant à l'aide de deux vérins (**7**) équipés de capteurs de pression permettant de mesurer la résistance à l'arrachement du train de tiges.

14. Bâti de pénétromètre selon la revendication 9 ou 13, caractérisé en ce que la structure de guidage (**3**) est articulée autour d'un axe horizontal **(a)** situé sensiblement à l'aplomb de l'axe du train de tubes et commandé en pivotement autour de cet axe, par l'intermédiaire de deux vérins (**82**) actionnant chacun un couple de bielles articulées (**83, 84**).

## Patentansprüche

1. Kopf für einen Penetrator, der längs einer Meßachse (23) die Kräfte mißt, die an eine Stangenanordnung (T) während ihres Eindringens oder Ausziehens übertragen werden, wobei der Meßkopf mindestens erste Mittel (38) aufweist, um die Kräfte zu erfassen, die von mindestens einem der Bestandteile der Stangenanordnung übertragen werden,
dadurch **gekennzeichnet,** daß er mindestens eine innere Gleithülse (37) aufweist, die einen Kanal (22) begrenzt, der den Meßkopf längs der Meßachse (23) voll durchsetzt und dazu eingerichtet ist, mit Spiel die freie Gleitbewegung für eine Schlagachse (24) zu gestatten, die mittels einer Schlagvorrichtung zu alternierenden Bewegungen angetrieben ist und an ihrem Endabschnitt mit Mitteln (28) zum zeitweiligen Zusammenbau mit einem Bestandteil der Stangenanordnung ausgestattet ist, wobei die innere Gleithülse (37) die Übertragung der Kräfte zwischen mindestens einem Bestandteil der Stangenanordnung und den ersten Mitteln (38) sicherstellt, um die entsprechenden übertragenen Kräfte zu erfassen.

2. Meßkopf nach Anspruch 1, dadurch **gekennzeichnet,** daß er eine äußere Gleithülse (40) aufweist, die mit Abstand die innere Gleithülse (37) umgibt und die Übertragung der Kräfte zwischen mindestens einem der Bestandteile der Stangenanordnung und zweiten Mitteln (42) sicherstellt, um die entsprechenden übertragenden Kräfte zu erfassen.

3. Meßkopf nach Anspruch 1, dadurch **gekennzeichnet**, daß die innere (37) und äußere (40) Gleithülse konzentrisch zueinander angebracht sind und jeweils einen polygonförmigen Flansch (38', 43) aufweisen, der winklig zum anderen versetzt ist und jeweils auf mindestens einem und vorzugsweise auf einer Reihe von Kraftmeßfühlern (39, 40) befestigt ist, die zusammengefaßt sind, um die ersten Mittel (38) und die zweiten Mittel (42) zum Erfassen der übertragenen Kräfte zu bilden, wobei die Meßfühler (39, 45) auf einer gemeinsamen Montageplatte (51) befestigt sind.

4. Meßkopf nach den Ansprüchen 1 und 2, dadurch **gekennzeichnet**, daß die innere (37) und äußere (40) Gleithülse jeweils einen mit Gewinde versehenen Endabschnitt (59, 57) aufweisen, der dazu bestimmt ist, die Anbringung von Einrichtungen (55, 60, 60') sicherzustellen, die zum Sicherstellen der Übertragung der Kräfte zwischen den Gleithüllen und den verschiedenen Bestandteilen der Stangenanordnung eingerichtet sind.

5. Meßkopf nach Anspruch 4, dadurch **gekennzeichnet,** daß sie eine Einrichtung (55) zum statischen Eindrücken mit der vollständigen Stangenanordnung zugeordnet ist, wobei diese Einrichtung (55) einerseits von einem Gewindering (56) gebildet ist, der mit der äußeren Gleithülse (40) zusammengebaut ist und auf dem Führungsschaft (20) zur Auflage gelangt, um die Messung der Reibungskraft durch die Meßfühler (45) zu gestatten, die der äußeren Gleithülse zugeordnet sind, und andererseits von einem Gewindeansatz (58), der mit der inneren Gleithülse (37) verbunden ist und auf der mittleren Stange (17) und dem Zwischenrohr (19) aufsitzt, um die Messung des Widerstands gegenüber der Eindringung durch die Meßfühler (39) sicherzustellen, die der inneren Gleithülse zugeordnet sind.

6. Meßkopf nach Anspruch 4, dadurch **gekennzeichnet,** daß ihm eine Einrichtung (60) für das statische Eindrücken mit alleine der mittleren Stange (17) zugeordnet ist, wobei diese Einrichtung (60) einerseits von einem Gewindeansatz (61) gebildet ist, der mit der inneren Gleithülse (37) verbunden ist und auf einem Gewindeansatz (62) aufsitzt, der mit der mittleren Stange (17) zusammenmontiert ist, um die Messung des Widerstands gegenüber der Eindringung durch die Maßfühler (39) zu gestatten, die der inneren Gleithülse zugeordnet sind, und andererseits von einem Gewindering (64), der mit der äußeren Gleithülse (40) zusammenmontiert ist und den Ansatz (62), der mit der mittleren Stange verbunden ist, derart trägt, daß der Ring (64) im Verlauf eines Ausziehvorganges den Ansatz (62), der mit der mittleren Stange verbunden ist, zu einer Verlagerung veranlaßt, um die Messung der Reibungskraft durch die Meßfühler zu gestatten, die der äußeren Gleithülse zugeordnet sind.

7. Meßkopf nach Anspruch 4, dadurch **gekennzeichnet,** daß er einer Einrichtung zum statischen Eindrücken (60') mit alleine der mittleren Stange zugeordnet ist, wobei diese Einrichtung von einem Gewindering (70) gebildet ist, der mit einer der Gleithülsen verbunden ist und auf einem Zapfen (71) aufsitzt, der mit der mittleren Stange (17) verschraubt ist, wobei die Messung des Widerstandes gegenüber der Eindringung durch die dem Gleitring zugeordneten Meßfühler gestattet ist, und wobei der Zapfen (71) über einen Gewindering (73) fest am Ring derart angebracht ist, daß der Zapfen (71) und der Ring (70) im Verlauf eines Ausziehvorganges versetzt werden, um die Messung der Reibungskraft durch die Meßfühler (45) zu gestatten, die dem Gleitring zugeordnet sind und dann auf Zug arbeiten.

8. Meßkopf nach einem der Ansprüche 1 bis 7, dadurch **gekennzeichnet,** daß er eine dritte, rohrförmige Gleithülse (74) aufweist, die zur inneren (37) und äußeren (40) Geithülse konzentrisch ist und die Übertragung von Kräften zwischen mindestens einem der Bestandteile der Stangenanordnung und Kraftmeßfühlern sicherstellt.

9. Penetrometergestell mit einem oszillierenden Führungsaufbau, der mit Gleitschienen (4) ausgestattet ist, die als Führungen für einen beweglichen Schlitten (5) dienen, der mit einem Meßkopf (13) und einer Schlagvorrichtung (12) ausgestattet ist,
dadurch **gekennzeichnet,** daß der Meßkopf (13) entsprechend einem der Ansprüche 1 bis 8 auf dem beweglichen Schlitten (5) mittels der Montageplatte (51) befestigt ist, und daß die Schlagvorrichtung (12) fest auf dem beweglichen Schlitten (5) derart montiert ist, daß sie eine Schlagachse (24) belastet, die den Meßkopf durch seinen mittleren Kanal (22) durchsetzt, um zeitweise mit der mittleren Stange (17) der Stangenanordnung zusammenmontiert zu werden.

10. Penetrometergestell nach Anspruch 9, dadurch **gekennzeichnet,** daß die Schlagvorrichtung (12) von einem Hammer mit variabler Schlagfrequenz gebildet ist, der dazu bestimmt ist, die Achse (24) zu belasten, die ständig im Inneren des Meßkopfes (13) angebracht ist.

11. Penetrometergestell nach Anspruch 9, dadurch **gekennzeichnet,** daß die Schlagachse (24) mit der mittleren Stange (17) mittels einer Einrichtung (30) zum dynamischen Eindrücken zusammenmontiert ist, die von einem Stempel (31); der auf der Schlagachse aufgeschraubt ist, und von einem Schlagzapfen (32) gebildet ist, der mit der mittleren Stange (17) verbunden ist und mit dem Stempel über einem Gewindering (34) zusammengehalten wird.

12. Penetrometergestell nach Anspruch 9 oder 10, dadurch **gekennzeichnet,** daß die Schlagachse (24) in ihrer unteren Lage mittels zweier Stifte (26) gehalten ist, die von einer Traverse (14) des Schlittens getragen sind und tangential zur Achse angebracht sind, um sich im Inneren einer Auskehlung (27) zu erstrecken, die in die Achse eingebracht ist.

13. Penetrometergestell nach Anspruch 9, dadurch **gekennzeichnet,** daß der bewegliche Schlitten (5) zur Auf- und Abwärtsbewegung mit Hilfe zweier Stellantriebe bzw. Zylinder (7) gesteuert ist, die mit Druckmeßfühlern ausgestattet sind, die es gestatten, den Widerstand der Stangenanordnung gegenüber dem Ausziehen zu messen.

14. Penetrometergestell nach Anspruch 9 oder 13, dadurch **gekennzeichnet,** daß der Führungsaufbau (3) um eine horizontale Achse (a) schwenkbar angeordnet ist, die im wesentlichen senkrecht zur Achse der Rohranordnung angeordnet ist, und zur Schwenkbewegung um diese Achse mittels zweier Stellantriebe bzw. Zylinder (82) gesteuert ist, die jeweils auf ein Paar gelenkig gelagerter Zwischenglieder (83, 84) einwirken.

## Claims

1. Head for penetrometer, which measures, along a measuring axis (23), the stresses transmitted to a set (T) of boring rods during penetration or extraction, the measuring head comprising at least first means (38) for detecting the stresses transmitted by at least one of the components of the set of boring rods, characterized in that it comprises at least one internal sleeve (37) which defines a passage (22) passing through the measuring head from one side to the other, along the measuring axis (23), and designed in such a way as to allow enough play for a driving shaft (24) to slide along it freely, this being driven in alternative movements by means of a driving apparatus and equipped, at the end, with means (28) for temporary connection to one component of the boring rod set, the internal sleeve (37) ensuring the transmission of stresses between at least one of the components of the set of boring rods and the first means (38) for detecting the corresponding transmitted stresses.

2. Measuring head as claimed in claim 1, characterized in that it comprises an external sleeve (40) surrounding the internal sleeve (37) with a space in between, which ensures the transmission of the stresses between at least one of the components of the boring rod set and second means (42) for detecting the corresponding transmitted stresses.

3. Measuring head as claimed in claim 1, characterized in that the internal (37) and external (40) sleeves are mounted concentrically in relation to each other and that each comprises a polygonal collar (38', 43), offset at an angle to each other and connected to at least one and, preferably, a series of force meters (39, 45) grouped together to form the first means (38) and the second means (42) for detecting the transmitted stresses respectively, the meters (39, 45) being fixed on a communal mounting plate (51).

4. Measuring head as claimed in claims 1 and 2, characterized in that the internal (37) and external (40) sleeves each comprise a threaded end part (59, 57), for the attachment of tools (55, 60, 60') adapted to ensure the transmission of stresses between the sleeves and the various components of the boring rod set.

5. Measuring head as claimed in claim 4, characterized in that it is connected to a tool (55) for static sinking with the complete boring rod set, this tool (55) being formed, on the one hand from a ring nut (56) attached to the external sleeve (40) and bearing on the guiding rod (20), in order to allow the frictional force to be measured by the meters (45) connected to the external sleeve, and, on the other hand, from a threaded joining piece (58) which is connected to the internal sleeve (37) and which bears on the central rod (17) and the intermediate pipe (19), in order to allow the meters (39) connected to the internal sleeve to measure the penetration resistance.

6. Measuring head as claimed in claim 4, characterized in that it is joined to a tool (60) for static sinking with the central rod (17) only, this tool (60) being formed, on the one hand, from a threaded joining piece (61) connected to the internal sleeve (37) and bearing on a threaded joining piece (62) connected to the central rod (17), in order to allow the meters (39) connected to the internal sleeve to measure the penetration resistance, and, on the other hand, from a ring nut (64) fitted to the external sleeve (40) and supporting the joining piece (62) attached to the central rod, in such a way that during the extraction operation, the nut (64) causes the joining piece (62) connected to the central rod to move, in order to allow the frictional force to be measured by the meters connected to the external sleeve.

7. Measuring head as claimed in claim 4, characterized in that it is connected to a tool (60') for static sinking with only the central rod, this tool being formed from a ring nut (70) connected to one of the sleeves and bearing on a lug (71) which is screwed onto the central rod (17), allowing the penetration resistance to be measured by the meters connected to the sleeve, the lug (71) being mounted on the nut by means of a threaded ring (73), in such a way that during the extraction operation, the lug (71) and the nut (70) are moved to allow the frictional force to be measured by the meters (45) connected to the sleeve and then working in traction.

8. Measuring head as claimed in one of the claims 1 to 7, characterized in that it comprises a third tubular sleeve (74) which is concentric to the internal (37) and external (40) sleeves and which ensures the transmission of stresses between at least one of the components of the boring rod set and the force meters.

9. Frame for penetrometer comprising an oscillating guiding structure equipped with sliding rails (4) serving as guides for a mobile carriage (5) equipped with a measuring head (13) and a driving apparatus (12), characterized in that the measuring head (13) as claimed in one of claims 1 to 8 is fixed on the mobile carriage (5) by means of the mounting plate (51) and that the driving apparatus (12) is securely mounted on the mobile carriage (5), in such a way as to act upon a driving shaft (24) passing through the central passage (22) of the measuring head so that it is temporarily joined to the central rod (17) of the boring rod set.

10. Frame for penetrometer as claimed in claim 9, characterized in that the driving apparatus (12) is formed from a hammer with a variable driving frequency, designed to act upon the shaft (24) permanently mounted inside the measuring head (13) .

11. Frame for penetrometer as claimed in claim 9, characterized in that the driving shaft (24) is fixed to the central rod (17) by means of dynamic sinking tool (30), formed from a snap head (31) screwed onto the driving shaft and by a driving lug (32) connected to the central rod (17) and retained on the snap head by means of a ring nut (34).

12. Frame for penetrometer as claimed in claim 9 or 10, characterized in that the driving shaft (24) is held in the downward position by means of two pins (26) housed on a crosspiece (14) of the carriage and mounted tangentially in relation to the shaft in such a way as to extend inside a groove (27) formed in the shaft.

13. Frame for penetrometer as claimed in claim 9, characterized in that the mobile carriage (5) is controlled to move upwardly or downwardly by means of two screw jacks (7) equipped with pressure meters for measuring the resistance to extraction of the set of boring rods.

14. Frame for penetrometer as claimed in claim 9 or 13, characterized in that the guiding structure (3) is hinged around a horizontal axis (a) which is roughly vertical to the axis of the pipe set and controlled in a pivoting movement around this axis, by means of two screw jacks (82) each of which activates a pair of hinged connection rods (83, 84).
